# EUROPÄISCHE PATENTSCHRIFT

(11) **EP 3 015 414 B1**
(45) Veröffentlichungstag und Bekanntmachung des Hinweises auf die Patenterteilung: **13.12.2017**
(21) Anmeldenummer: 15003019.5
(22) Anmeldetag: 20.10.2015
(51) Int. Cl.: B66C 1/10, B66C 13/08

(54) **LASTAUFNAHMEMITTEL**
LOAD BEARING DEVICE
MOYEN DE SUSPENSION DE CHARGE

(30) Priorität: 30.10.2014 DE 102014015933
(43) Veröffentlichungstag der Anmeldung: 04.05.2016
(73) Patentinhaber: GKS Stahl- und Maschinenbau GmbH, 40764 Langenfeld (DE)
(72) Erfinder: Sören, Franke, 42781 Haan (DE)
(74) Vertreter: Kietzmann, Manfred

(56) Entgegenhaltungen:
- CN-A- 102 874 681
- DE-A1-102007 058 996
- DE-U1- 20 109 835
- JP-A- H0 680 382
- JP-U- S 528 865
- JP-U- S5 271 233
- KR-A- 20110 035 727
- KR-A- 20120 106 454
- US-A- 5 240 298

## Beschreibung

Die Erfindung betrifft ein Lastaufnahmemittel zum Handhaben eines Hebegutes, vorzugsweise eines Teils einer Windkraftanlage, mittels einer kranartigen Hebeeinrichtung, so einem Kran oder einer vergleichbaren Hebeeinrichtung, um im Zusammenhang mit einem Transportvorgang, so einem Heben, die Lage des Hebegutes von einer Lager- in eine Montageposition zu verändern.

Lastaufnahmemittel, bei denen während des Hebevorgangs eine Lageänderung des Hebegutes erfolgen kann, sind beispielsweise aus der EP 2 118 483 B1 bekannt. Beim Einsatz derartiger Lastaufnahmemittel hat sich gezeigt, dass für jedes Hebegut, so jede Nabe einer Windkraftanlage, gesondert eine Traverse angefertigt werden muss, weil das Lastaufnahmemittel der Größe und konstruktiven Gestaltung des Hebegutes ausgerichtet ist. Darüber hinaus besteht das Problem, dass bei Aufnahme des Hebegutes, nämlich einer Nabe einer Windkraftanlage, das Anlegen des Lastaufnahmemittels seitlich erfolgt und nach dem Festlegen und Beginn des Hebevorgangs die Nabe bereits auf eine Seite gekippt wird. Dies führt zu einer hohen Belastung des Bereichs der Nabe, der während des Kippvorgangs noch am Lagerboden aufliegt, was zu Beschädigungen führen kann.

Darüber hinaus ist durch die seitliche Festlegung relativ viel Fläche notwendig, zumindest mehr Fläche, als wenn ein Lastaufnahmemittel über dem Hebegut angeordnet wird und dieses sodann gleichmäßig ohne Kippvorgang hebt.

Ferner hat sich gezeigt, dass zum weiteren Ausrichten des Hebegutes in die Montageposition ein relativ hoher Kraftaufwand notwendig ist, weil das eine Drehzentrum des Lastaufnahmemittels mit dem Hebegut nicht mit dessen Schwerpunkt (COG, Centre of Gravity) übereinstimmt oder nahezu übereinstimmt.

Andere Varianten zur Ausrichtung des Hebegutes von einer Transport- in eine Montageposition sehen den Einsatz von zwei Kränen vor, was kostenintensiv ist.

Ebenfalls sind aus der JP S52 8865 U und der KR 2011 0035727 A Lastaufnahmemittel offenbart, bei denen in der Regel eine Antriebskette oder zwei Antriebsketten mittels eines einzigen Antriebs gleichläufig über den Antrieb gesteuert werden. Dies gewährt jedoch nicht eine optimale Austarierung einer zu transportierenden Last. Eine in der DE 201 09 835 U1 offenbarte Vorrichtung weist eine Arbeitsbühne mit vier verschiedenen Antrieben, Winden, auf, die nur gleichläufig steuerbar sind und eine massive Konstruktion voraussetzen.

Die Aufgabe der Erfindung besteht demgemäß darin, ein Lastaufnahmemittel, bei dem im Zusammenhang mit dem Transportvorgang das Hebegut von einer Lager- in eine Montageposition verändert, insbesondere geneigt, werden kann, bereitzustellen, welches flexibler einsetzbar und nicht nur für ein bestimmtes Hebegut vorgesehen ist. Dabei sollte eine verbesserte Justierung des Hebegutes von der Lagerposition aus erfolgen. Vorteilhafterweise soll der Kraftaufwand für die Ausrichtung bzw. Lageänderung möglichst reduziert werden.

Diese Aufgabe wird erfindungsgemäß durch die Merkmale des Vorrichtungsanspruchs 1, der Befestigungsanordnung gemäß Anspruch 20 und dem Verfahrensanspruch 13 gelöst, wobei die Unteransprüche weitere erfindungsgemäße Ausgestaltungsvarianten dieser Lösungen beinhalten.

Danach weist das erfindungsgemäße Lastaufnahmemittel zum Handhaben eines Hebegutes mittels einer kranartigen Hebeeinrichtung, so einem Kran oder einer vergleichbaren Hebeeinrichtung, eine Aufnahme zur Anordnung des Lastaufnahmemittels an die Hebeeinrichtung und mehrere Zugmittel zur Anordnung des Hebegutes an das Lastaufnahmemittel auf. Ferner besitzt es mindestens zwei drehbar gelagerte, arretierbare und die Zugmittel führende Rotationskörper, an welche jeweils mindestens ein Zugmittel festgelegt ist. Unter Festlegung ist zu verstehen, dass das jeweilige Zugmittel einseitig an dem jeweiligen Rotationselement festgelegt ist. Die Rotationskörper sind erfindungsgemäß mittels eines Antriebes gleich- oder gegenläufig steuerbar. Anstelle von kranartiger Hebeeinrichtung wird nachfolgend nur von Hebeeinrichtung gesprochen.

Die Rotationskörper selbst können gemeinsam oder unabhängig voneinander steuerbar sein. Die Steuerung durch den Antrieb gewährt auch die Arretierbarkeit der Rotationskörper, sodass eine Lageänderung des Hebegutes gezielt steuerbar ist.

Bei einer unabhängigen Steuerung durch eine Drehbewegung mindestens eines Rotationskörpers kann beispielsweise die Lage des Hebegutes verändert werden. In diesem Fall liegt aber lediglich ein einseitiges Heben vor, das in bestimmten Konstellationen zur besseren Ausrichtung des Hebegutes genutzt werden kann.

Allgemein ist durch eine gleich- oder gegenläufig gesteuerte Drehbewegung der Rotationskörper, in der Regel zwei, die Lage des Hebegutes veränderbar. Durch eine gleichläufige Drehbewegung der Rotationskörper ist das Hebegut kippbar und kann so für eine Montage ausgerichtet werden. Bei einer gegenläufigen Bewegung der Rotationskörper kommt es dagegen zu einem Heben des Hebegutes, was in bestimmten Fällen zur besseren Justierung des Hebegutes genutzt werden kann, so wenn beispielsweise nicht die Hebeeinrichtung, so ein Kranseil des Krans, betätigt werden kann.

Durch eine Drehbewegung mindestens eines Rotationskörpers wird in der Regel ein an dem Rotationskörper festgelegtes Zugmittel von diesem aufgenommen oder freigegeben. Die Rotationsmittel führen so die Zugmittel. Das ist jedenfalls bei biegeschlaffen Zugmitteln, wie Ketten oder Seilen, der Fall, die durch die Drehbewegung entweder auf- oder abgewickelt werden.

Es können aber auch biegesteife Zugmittel zum Einsatz kommen, wie Zugstangen, die an dem Rotationskörper exzentrisch beweglich festgelegt sind, sodass auch so die Rotationskörper die Zugmittel führen. Die Zugmittel der Rotationskörper können dabei gleich lang sein oder auch eine unterschiedliche Länge aufweisen, je nach konstruktiver Ausgestaltung und zu transportierendem Hebegut.

In weiterer Ausgestaltung der Erfindung sind die Rotationskörper wechselbar, um eine bessere Abstimmung des Lastaufnahmemittels auf ein bestimmtes Hebegut zu gewährleisten. Die Rotationskörper können ferner auf einer Achse gelegen sein oder sie sind unabhängig voneinander am Lastaufnahmemittel angeordnet. In diesem Fall erfolgt der Antrieb über zwei Teilantriebe, so beispielsweise zwei Motoren oder zwei Hydraulikantriebe.

Als Rotationskörper können Seil- oder Kettenscheiben, Kurvenscheiben, Winden / Winschen oder Spills zum Einsatz kommen. Die Rotationskörper besitzen in der Regel eine radialsymmetrische oder nicht radialsymmetrische Form, sie können somit kreisförmig oder auch elliptisch geformt sein; aber auch teilkreisförmige oder teilelliptische Gestaltungen liegen im Rahmen der Erfindung. In weiterer Ausgestaltung der Erfindung weisen die Rotationskörper eine oder mehrere stirnseitige Rillen oder mehrere stirnseitige Zähne zur Aufnahme der Zugmittel auf.

Des Weiteren können die Rotationskörper beispielsweise eine derartige Form und Größe besitzen, dass durch weniger als eine Umdrehung der Rotationskörper bei gleichläufiger Drehbewegung der Rotationskörper die Lage, in diesem Fall die Neigung des Hebegutes um 90 Grad veränderbar ist.

Es ist somit um 90 Grad kippbar. Es sind aber grundsätzlich auch Rotationskörper vorstellbar, die eine derartige Form und Größe besitzen, dass durch weniger als eine Umdrehung mindestens eines Rotationskörpers die Lage des Hebegutes um 90 Grad veränderbar ist.

In einer Ausgestaltung der Erfindung weist das Lastaufnahmemittel eine Spreiztraverse auf, die auch wechselbar ausgestaltet sein kann. Ferner kann ihre Länge veränderbar sein. Die Spreiztraverse ist, sofern sie zum Einsatz kommt, im Bereich zwischen Rotationskörper und Hebegut an den Zugmitteln angeordnet.

Die Zugmittel des Lastaufnahmemittels selbst sind derart an den Rotationskörpern angeordnet, also festgelegt, dass sie sich jeweils gegenüberliegend in einem definierten Abstand zueinander von den mindestens zwei vorhandenen Rotationskörpern in Richtung einer zum Lastaufnahmemittel ebenfalls gehörenden Spreiztraverse und/oder des Hebegutes erstrecken, an welche sie jeweils angeordnet sind. Die Zugmittel verlaufen wegen des symmetrischen Aufbaus des Lastaufnahmemittels in der Regel jeweils sich gegenüberliegend. Der definierte Abstand ist dabei so ausgewählt, dass je nach Art des Hebegutes und Art und Anordnung der Rotationskörper sowie Art der Zugmittel eine Neigbarkeit des Hebegutes sichergestellt ist, um das Hebegut von einer Transport- in eine Montageposition zu bewegen. Ihr Abstand gegenüberliegend zueinander vergrößert sich in der Regel in Richtung des Hebegutes, an dem die Zugmittel auch jeweils sich gegenüberliegend in einem weiteren definierten Abstand zueinander angeordnet sind, der durch die Anschlagpunkte des Hebegutes bestimmt wird.

Sofern eine Spreiztraverse zum Einsatz kommt, erlangen die Zugmittel auch durch die Spreiztraverse den definierten Abstand zueinander, der sich in Richtung der Spreiztraverse in der Regel vergrößert und im weiteren Verlauf in Richtung Hebegut in der Regel sodann parallel verläuft. Die konkrete Ausgestaltung der Spreiztraverse, so ihre Länge, ist jeweils an das zu transportierende Hebegut ausgerichtet, sodass eine Einsatzvariabilität gegeben ist. Die Zugmittel sind sodann an Endbereichen der Spreiztraverse und, wie bereits dargestellt, am Hebegut angeordnet.

Das Hebegut ist in einer vorteilhaften Ausgestaltung der Erfindung derart an dem Lastaufnahmemittel anordenbar beziehungsweise bei Lastaufnahme, die von einer Lagerposition ausgeht, angeordnet, dass das Drehzentrum bzw. das virtuelle Drehzentrum des Lastaufnahmemittels, das je nach Ausgestaltung und Anordnung der Rotationskörper und der Spreiztraverse verschieden ist, und das Drehzentrum des Hebegutes vertikal verschoben auf einer Lotrechten gelegen sind, wobei der COG, der Schwerpunkt, des Hebegutes mit seinem Drehzentrum übereinstimmt. Dies gewährleistet ein leichteres Kippen des Hebegutes mit geringem Kraftaufwand und bringt daher Vorteile bei der Handhabung des Hebegutes. Zu beachten ist aber, dass sich der COG des Hebegutes in aller Regel beim Kippen in Kipprichtung verschiebt, wobei das Hebegut dann leichter kippt. Die Rotationskörper werden bei Erreichen der Montageposition wieder arretiert, was durch den Antrieb sichergestellt wird.

Als Antrieb der Rotationskörper kommen beispielsweise ein oder mehrere Motoren oder ein oder mehrere Hydrauliksteuerungen in Betracht, wobei jede Art von Antrieb prinzipiell eingesetzt werden kann.

Die Handhabung des Hebegutes umfasst in der Regel ein Transport des Hebegutes ausgehend von einer Lagerposition vom Transportort in eine Montageposition am Montageort, einschließlich einer Lageänderung. Als Hebegüter kommen regelmäßig bauliche Anlagen oder Maschinen oder Teile von diesen in Betracht, wobei vorteilhafter Weise die baulichen Anlagen Windkraftanlagen und deren Teile sind, insbesondere Naben mit oder ohne Rotorblätter.

Der Transportvorgang des Hebegutes mittels der vorbeschriebenen Traverse von einem Transport- zu einem Montageort bei Veränderung der Lage, so der Neigung des Hebegutes, erfolgt erfindungsgemäß in folgenden Schritten.

Zuerst wird das Lastaufnahmemittel zum Hebegut geführt, sodass es im Wesentlichen über dem Hebegut angeordnet ist.

Danach werden die Zugmittel gegenüberliegend in dem weiteren definierten Abstand zueinander an dem Hebegut festgelegt. Sie werden dabei funktionssicher an das Hebegut in bekannter Weise angeschlagen. Das Lastaufnahmemittel befindet sich dabei im Wesentlichen über dem Hebegut, sodass ein seitliches Angreifen bei größerem Raumbedarf entbehrlich ist. Die Rotationskörper sind dabei arretiert. Vorteilhafterweise, aber nicht erfindungsnotwenig, erfolgt die Anordnung bei Lastaufnahme wie vorbeschrieben, sodass das Drehzentrum des Lastaufnahmemittels und das Drehzentrum des Hebegutes vertikal verschoben auf einer Lotrechten gelegen sind, wobei der COG des Hebegutes mit seinem Drehzentrum übereinstimmt.

Eine Hebeeinrichtung, so ein Kran, hebt sodann das Hebegut an und transportiert dieses zu einem Montageort, wobei im Zusammenhang mit dem Transport - während oder nach dem Transport - die Lage, so beispielsweise die Neigung, des Hegegutes verändert wird, indem entweder der eine Rotationskörper der vorbeschriebenen Lastaufnahmevorrichtung nach Lösung seiner Arretierung durch seine gesteuerte Drehbewegung das an ihm festgelegte eine Zugmittel aufnimmt oder freigibt oder die mindestens zwei Rotationskörper nach Lösung ihrer Arretierung durch eine gleichläufige gesteuerte Drehbewegung das an dem ersten Rotationskörper festgelegte erste Zugmittel freigeben und das an dem weiteren Rotationskörper festgelegte weitere Zugmittel aufnehmen. Bei Erreichen des Montageortes nimmt dann das Hebegut seine Montageposition ein bzw. hat diese bereits eingenommen. Die Rotationskörper werden dann nach Änderung der Lage und der damit einhergehenden Einnahme der Montageposition erneut arretiert und das Hebegut kann sodann am Montageort montiert werden. Wenn im Zusammenhang mit dem Transport - während oder nach dem Transport - die Lage, so beispielsweise die Neigung, des Hebegutes verändert wird, dann kann dies gemäß dem erfindungsgemäßen Lastaufnahmemittel bereits auch vor Beginn des Transportvorgangs beginnen. Zu beachten ist aber, dass in diesem Fall durch leichtes Heben des Krans oder eine gegenläufige Bewegung der Rotationskörper das Hebegut leicht angehoben beziehungsweise justiert wird und sodann die vorbeschriebene Neigung erfolgt, um ein einseitiges Anheben des Hebegutes, so der Nabe der Windkraftanlage, auf dem Lagerboden und damit eine hohe Belastung der noch aufliegenden Kante der Nabe zu verhindern.

So kann beispielsweise eine Nabe einer Windkraftanlage von einer Lagerposition aufgenommen - Lastaufnahme - und um 90 Grad gedreht, die für dieses Bauteil erforderliche Montageposition, zur Windkraftanlage transportiert und zur Montage einfach positioniert werden, wobei das Lastaufnahmemittel durch seine Ausgestaltung für verschiedene Arten von Naben und anderen Bauteilen von Windkraftanlagen einsetzbar ist. Bei der Lagerposition ruht die Nabe in der Regel auf einer umlaufenden Kante ihrer Basis.

Es wird somit ein Lastaufnahmemittel bereitgestellt, bei dem im Zusammenhang mit dem Hebevorgang das Hebegut von einer Lager- in eine Montageposition ausgerichtet werden kann, was jedoch flexibel für mehrere Hebegüter und nicht nur für ein bestimmtes. Hebegut vorgesehen ist. Dabei ist es ferner möglich, je nach Anordnung des Hebegutes an dem Lastaufnahmemittel den Kraftaufwand für die Ausrichtung bzw. Lageänderung gegenüber der bekannten Vorrichtung zu reduzieren. Ferner kann mit dem erfindungsgemäßen Lastaufnahmemittel sowohl ein ein- oder beidseitiges Heben so über ein oder beide Rotationskörper gesteuert werden, als auch ein Kippen des Hebegutes. Auch ist so eine bessere Austarierung und Justierung gegenüber der bekannten Vorrichtung möglich. Gerade die mindestens zwei Rotationskörper mit ihren Zugmitteln gewährleisten eine verbesserte Einsatzvariabilität. Das trifft auch noch bei einem Einsatz der Spreiztraverse zu, gerade dann, wenn diese in ihrer Länge veränderbar ist, wobei die Spreiztraverse selbst ebenfalls einen vorbeschriebenen Antrieb zur Längensteuerung aufweisen kann. Eine fakultative Tauschbarkeit der Rotationskörper erhöht die Variabilität. Ferner ist ein seitliches Angreifen an die Nabe einer Windkraftanlage als Hebegut nicht notwendig, was ihre Flexibilität verbessert. Ferner muss die Nabe bei Aufnahme des Hebevorgangs nicht einseitig angehoben werden, wodurch eine Beschädigung der umlaufenden Kante ihrer Basis reduziert wird.

Die Erfindung wird nachfolgend anhand eines Ausführungsbeispiels unter Bezugnahme auf die Figur näher erläutert. Dabei ergeben sich weitere Vorteile, Merkmale und Ausgestaltungen der Erfindung.

**Fig. 1** zeigt ein erfindungsgemäßes Lastaufnahmemittel **1** zum Handhaben eines Hebegutes **2,** im Ausführungsbeispiel eine Nabe einer Windkraftanlage, mittels eines Krans als Hebeeinrichtung. Das Hebegut **2** in Form der Nabe ruht in Lagerposition auf einer umlaufenden Kante **10** ihrer Basis **11.** Das Lastaufnahmemittel **1** ist über dem Hebegut **2** angeordnet.

Das Lastaufnahmemittel weist eine Aufnahme **3** zur Anordnung des Lastaufnahmemittels **1** an den Kran auf. Ferner verfügt es über zwei Rotationskörper **5,** welche auf einer geteilten Welle angeordnet sind. Die Welle mit den beiden Rotationskörpern **5** ist an einem vertikalen Gestänge **9** angeordnet, an das auch die Aufnahme **3** montiert ist. Bei den Rotationskörpern **5** handelt es sich um zwei Seilscheiben. Die Rotationskörper **5** sind über die Welle mit einem Antrieb **6** versehen und sind dadurch steuerbar. Sie können also arretiert oder in eine Drehbewegung versetzt werden. Der Antrieb **6** ist ein Elektromotor.

Des Weiteren verfügt das Lastaufnahmemittel **1** über zwei Zugmittel **4,** die zur Anordnung des Hegegutes **2** an das Lastaufnahmemittel **1** dienen. An die Rotationskörper **5** sind die Zugmittel **4** festgelegt. Ferner führen die Rotationskörper **5** die Zugmittel **4** über jeweils stirnseitige Rillen. Durch eine Drehbewegung mindestens eines der beiden Rotationskörper **5** wird das jeweils an diesen festgelegte Zugmittel **4** von diesem aufgenommen oder freigegeben.

Ferner weist das Lastaufnahmemittel **1** eine Spreiztraverse **7** auf, an welche die Zugmittel **4** ebenfalls angebracht sind und zwar an Endbereichen **8.** Die Spreiztraverse **7** ist im Bereich zwischen den beiden Rotationskörpern **5** und dem Hebegut **2** an den Zugmitteln **4** angeordnet. Die Zugmittel **4** sind ferner an dem Hebegut **2** angeordnet und zwar im Bereich einer Öffnung der kegelförmig zulaufenden Nase der Nabe als Hebegut **2.** Eine andere Anordnung, zum Beispiel an Öffnungen zum Einsetzen von Rotorblättern bei Naben, ist ebenfalls möglich.

Die Rotationskörper **5** führen die Zugmittel **4** derart, dass sich die Zugmittel **4** jeweils gegenüberliegend in einem definierten Abstand zueinander, der von der Anordnung der beiden Rotationskörper **5** bestimmt wird, von den beiden Rotationskörpern **5** in Richtung der Spreiztraverse **7** und des Hebegutes **2** erstrecken. Die Zugmittel **4** sind am Hebegut **2** ebenfalls sich gegenüberliegend in einem weiteren definierten Abstand zueinander angeordnet, wobei im Ausführungsbeispiel der weitere definierte Abstand der Zugmittel **4** durch die Spreiztraverse **7** und die Anordnung der Zugmittel **4** am Hebegut **2** bestimmt wird. Die Spreiztraverse **7** ist dabei ihrer Länge nach auf die Nabe als Hebegut **2** abgestimmt. Ihre Länge kann je nach Nabengröße verändert und somit an die Größe der Nabe angepasst werden.

Die Rotationskörper **5** selbst können gemeinsam oder unabhängig voneinander gesteuert werden. Ebenfalls kommt eine gleich- oder gegenläufige Steuerung in Betracht. Sie sind ebenfalls wechselbar.

### Bezugszeichen:

- 1.: Lastaufnahmemittel
- 2.: Hebegut
- 3.: Aufnahme
- 4.: Zugmittel
- 5.: Rotationskörper
- 6.: Antrieb
- 7.: Spreiztraverse
- 8.: Endbereiche der Spreiztraverse
- 9.: Gestänge
- 10.: umlaufende Kante
- 11.: Basis

- Es folgen die Ansprüche

## Patentansprüche

1. Lastaufnahmemittel (1) zum Handhaben eines Hebegutes (2) mittels einer kranartigen Hebeeinrichtung, wobei das Lastaufnahmemittel (1) eine Aufnahme (3) zur Anordnung des Lastaufnahmemittels (1) an die Hebeeinrichtung und mehrere Zugmittel (4) zur Anordnung des Hebegutes (2) an das Lastaufnahmemittel (1) aufweist, mindestens zwei drehbar gelagerte, arretierbare und die Zugmittel (4) führende Rotationskörper (5) besitzt, an welche jeweils mindestens ein Zugmittel (4) festgelegt ist und die Rotationskörper (5) mittels eines Antriebs (6) gleich- oder gegenläufig steuerbar sind.

2. Lastaufnahmemittel (1) nach Anspruch 1, wobei die Rotationskörper (5) gemeinsam oder unabhängig voneinander steuerbar sind.

3. Lastaufnahmemittel (1) nach einem der vorherigen Ansprüche, wobei die Rotationskörper (5) wechselbar sind.

4. Lastaufnahmemittel (1) nach einem der vorherigen Ansprüche, wobei die Rotationskörper (5) Seil- oder Kettenscheiben, Kurvenscheiben, Winden, Winschen oder Spills sind.

5. Lastaufnahmemittel (1) nach einem der vorherigen Ansprüche, wobei das Lastaufnahmemittel (1) eine Spreiztraverse (7) aufweist, an welche die Zugmittel (4) angeordnet sind.

6. Lastaufnahmemittel (1) nach Anspruch 5, wobei die Spreiztraverse (7) im Bereich zwischen Rotationskörper (5) und Hebegut (2) an den Zugmitteln (4) angeordnet ist.

7. Lastaufnahmemittel (1) nach einem der vorherigen Ansprüche 5 oder 6, wobei die Zugmittel (4) an Endbereichen (8) der Spreiztraverse (7) und/oder an dem Hebegut (2) angeordnet sind.

8. Lastaufnahmemittel (1) nach einem der vorherigen Ansprüche, wobei sich die Zugmittel (4) jeweils gegenüberliegend in einem definierten Abstand zueinander von den mindestens zwei Rotationskörpern (5) in Richtung einer Spreiztraverse (7) und/oder des Hebegutes (2) erstrecken, an welche diese ebenfalls sich gegenüberliegend in einem weiteren definierten Abstand zueinander angeordnet sind.

9. Lastaufnahmemittel (1) nach Anspruch 8, wobei die Zugmittel (4) durch die Spreiztraverse (7) den definierten Abstand zueinander erlangen.

10. Lastaufnahmemittel (1) nach einem der vorherigen Ansprüche, wobei die Rotationskörper (5) eine radialsymmetrische oder nicht radialsymmetrische Form besitzen und/oder teilkreisförmig oder teilelliptisch sind.

11. Lastaufnahmemittel (1) nach einem der vorherigen Ansprüche, wobei die Rotationskörper (5) eine oder mehrere stirnseitige Rillen oder mehrere stirnseitige Zähne zur Aufnahme der Zugmittel (4) aufweisen.

12. Lastaufnahmemittel (1) nach einem der vorherigen Ansprüche, wobei das Hebegut (2) derart an dem Lastaufnahmemittel (1) anordenbar ist, dass das Drehzentrum des Lastaufnahmemittels (1) und das Drehzentrum des Hebegutes (2) vertikal verschoben auf einer Lotrechten gelegen sind und der COG des Hebeguts (2) mit seinem Drehzentrum übereinstimmt.

13. Verfahren zum Transport eines Hebegutes (2) von einem Transport- zu einem Montageort bei Veränderung der Lage des Hebegutes (2) mittels eines Lastaufnahmemittels (1) nach einem der Ansprüche 1 bis 12, wobei
- das Lastaufnahmemittel (1) im Wesentlichen über dem Hebegut (2) angeordnet wird,
- die Zugmittel (4) gegenüberliegend in einem weiteren definierten Abstand zueinander an dem Hebegut (2) festgelegt werden,
- die Rotationskörper (5) arretiert sind,
- eine Hebeeinrichtung das Hebegut (2) anhebt,
- zu einem Montageort transportiert und im Zusammenhang mit dem Transport die Lage des Hegegutes (2) verändert wird, indem entweder der eine Rotationskörper (5) nach Lösung seiner Arretierung durch seine gesteuerte Drehbewegung das an ihm festgelegte eine Zugmittel (4) aufnimmt oder freigibt, oder die mindestens zwei Rotationskörper (5) nach Lösung ihrer Arretierung durch eine gleichläufige gesteuerte Drehbewegung das an dem ersten Rotationskörper (5) festgelegte erste Zugmittel (4) freigeben und das an dem weiteren Rotationskörper (5) festgelegte weitere Zugmittel (4) aufnehmen,
- sodass bei Erreichen des Montageortes das Hebegut (2) seine Montageposition einnimmt oder bereits eingenommen hat und bei Erreichen der Montageposition die Rotationskörper (5) erneut arretiert werden.

## Claims

1. A load bearing device (1) for handling hoisting goods (2) by means of a cranelike hoisting device, wherein the load bearing device (1) comprises a receptacle (3) for arranging the load bearing device (1) on the hoisting device and multiple traction means (4) for arranging the hoisting goods (2) on the load bearing device (1), at least two rotatably mounted, lockable rotation bodies (5) which guide the traction means (4), on which at least one traction means (4) is fixed in each case, and the rotation bodies (5) can be controlled by means of a drive (6) in the same or the opposite direction.

2. The load bearing device (1) according to Claim 1, wherein the rotation bodies (5) can be controlled jointly or independently of each other.

3. The load bearing device (1) according to any one of the preceding claims, wherein the rotation bodies (5) can be changed.

4. The load bearing device (1) according to any one of the preceding claims, wherein the rotation bodies (5) are cable sheaves or chain pulleys, cam disks, hoists, winches or capstans.

5. The load bearing device (1) according to any one of the preceding claims, wherein the load bearing device (1) has a spreader bar (7) on which are arranged the traction means (4).

6. The load bearing device (1) according to Claim 5, wherein the spreader bar (7) is arranged on the traction means (4) in the area between the rotation bodies (5) and the hoisting goods (2).

7. The load bearing device (1) according to any one of the preceding Claims 5 or 6, wherein the traction means (4) are arranged at end regions (8) of the spreader bar (7) and/or on the hoisting goods (2).

8. The load bearing device (1) according to any one of the preceding claims, wherein the traction means (4) each extend opposite one another at a specified distance from each other from the at least two rotation bodies (5) in the direction of a spreader bar (7) and/or the hoisting goods (2), on which said traction means are also arranged opposite one another at a further specified distance from each other.

9. The load bearing device (1) according to Claim 8, wherein the traction means (4) achieve the specified distance from each other due to the spreader bar (7).

10. The load bearing device (1) according to any one of the preceding claims, wherein the rotation bodies (5) have a radial symmetrical or non-radial symmetrical form and/or are partially circular or partially elliptical.

11. The load bearing device (1) according to any one of the preceding claims, wherein the rotation bodies (5) comprise one or more grooves on the face or several teeth on the face in order to receive the traction means (4).

12. The load bearing device (1) according to any one of the preceding claims, wherein the hoisting goods (2) can be arranged on the load bearing device (1) in such a way that the center of rotation of the load bearing device (1) and the center of rotation of the hoisting goods (2) are located vertically displaced on a vertical and the COG of the hoisting goods (2) coincides with the center of rotation of the load bearing device.

13. A method for transporting hoisting goods (2) from a transport site to an installation site on changing the position of the hoisting goods (2) by means of a load bearing device (1) according to any one of Claims 1 to 12, wherein
- the load bearing device (1) is substantially arranged above the hoisting goods (2),
- the traction means (4) are fixed opposite one another on the hoisting goods (2) at a further specified distance from each other,
- the rotation bodies (5) are locked,
- a hoisting device raises the hoisting goods (2),
- transports them to an installation site and in connection with the transport, the position of the hoisting goods (2) is changed in that either the one rotation body (5) after releasing its locking mechanism picks up or releases the one traction means (4) fixed to it by means of a controlled rotating movement thereof, or the at least two rotation bodies (5) after releasing their locking device release the first traction means (4) fixed to the first rotation body (5) and pick up the other traction means (4) fixed to the other rotation body (5) by means of a controlled rotating movement in the opposite direction,
- so that on reaching the installation site the hoisting goods (2) takes up or has already taken its mounting position and on reaching the mounting position the rotation bodies (5) are locked again.

## Revendications

1. Moyen de suspension de charge (1) pour la manipulation d'un article à soulever (2) au moyen d'un dispositif de levage de type grue, où ledit moyen de suspension de charge (1) comprend une réception (3) pour la disposition du moyen de suspension de charge (1) sur le dispositif de levage et plusieurs moyens de traction (4) pour la disposition de l'article à soulever (2) sur le moyen de suspension de charge (1), est pourvu d'au moins deux corps rotatifs (5) montés de manière rotative, pouvant être bloqués et guidant les moyens de traction (4), sur chacun desquels au moins un moyen de traction (4) est fixé et où la rotation des corps rotatifs (5) peut être commandée dans le même sens ou en sens contraires au moyen d'un entraînement (6).

2. Moyen de suspension de charge (1) selon la revendication 1, où les corps rotatifs (5) peuvent être commandés ensemble ou indépendamment les uns des autres.

3. Moyen de suspension de charge (1) selon l'une quelconque des revendications précédentes, où les corps rotatifs (5) sont changeables.

4. Moyen de suspension de charge (1) selon l'une quelconque des revendications précédentes, où les corps rotatifs (5) sont des poulies à câble ou à chaîne, des cames, des cabestans, des treuils ou des guindeaux.

5. Moyen de suspension de charge (1) selon l'une quelconque des revendications précédentes, où ledit moyen de suspension de charge (1) présente une traverse d'écartement (7) contre laquelle sont disposés les moyens de traction (4).

6. Moyen de suspension de charge (1) selon la revendication 5, où la traverse d'écartement (7) est disposée dans la zone entre les corps rotatifs (5) et l'article à soulever (2) contre les moyens de traction (4).

7. Moyen de suspension de charge (1) selon la revendication 5 ou la revendication 6, où les moyens de traction (4) sont disposés dans des zones d'extrémité (8) de la traverse d'écartement (7) et/ou contre l'article à soulever (2).

8. Moyen de suspension de charge (1) selon l'une quelconque des revendications précédentes, où les moyens de traction (4) s'étendent à intervalle défini l'un en face de l'autre depuis les au moins deux corps rotatifs (5) vers une traverse d'écartement (7) et/ou l'article à soulever (2), contre lequel ils sont également disposés l'un en face de l'autre avec un autre intervalle défini.

9. Moyen de suspension de charge (1) selon la revendication 8, où les moyens de traction (4) obtiennent l'intervalle défini entre eux au moyen de la traverse d'écartement (7).

10. Moyen de suspension de charge (1) selon l'une quelconque des revendications précédentes, où les corps rotatifs (5) ont une forme à symétrie radiale ou non et/ou partiellement circulaire ou partiellement elliptique.

11. Moyen de suspension de charge (1) selon l'une quelconque des revendications précédentes, où les corps rotatifs (5) présentent une ou plusieurs rainures frontales ou plusieurs dents frontales pour la réception des moyens de traction (4).

12. Moyen de suspension de charge (1) selon l'une quelconque des revendications précédentes, où l'article à soulever (2) peut être disposé sur le moyen de suspension de charge (1) de telle manière que le centre de rotation du moyen de suspension de charge (1) et le centre de rotation de l'article à soulever (2) sont décalés sur une verticale et que le centre de gravité de l'article à soulever (2) coïncide avec son centre de rotation.

13. Procédé de transport d'un article à soulever (2) d'un emplacement de transport à un emplacement de montage avec changement de position de l'article à soulever (2) au moyen d'un moyen de suspension de charge (1) selon l'une quelconque des revendications 1 à 12, où
- le moyen de suspension de charge (1) est disposé sensiblement au-dessus de l'article à soulever (2),
- les moyens de traction (4) sont fixés à espacement défini l'un en face de l'autre contre l'article à soulever (2),
- les corps rotatifs (5) sont bloqués,
- un dispositif de levage soulève l'article à soulever (2),
- transporte celui-ci vers un emplacement de montage et la position de l'article à soulever (2) est changée en relation avec le transport, un premier corps rotatif (5) recevant ou libérant le premier moyen de traction (4) fixé contre lui après son déblocage par sa rotation commandée, ou bien les au moins deux corps rotatifs (5) libérant le premier moyen de traction (4) fixé contre le premier corps rotatif (5) après leur déblocage par une rotation commandée dans le même sens et recevant l'autre moyen de traction (4) fixé contre l'autre corps rotatif (5),
- si bien qu'en atteignant l'emplacement de montage, l'article à soulever (2) prend ou a déjà pris sa position de montage et que les corps rotatifs (5) sont à nouveau bloqués lorsque la position de montage est obtenue.
